# FASCICULE DE BREVET EUROPEEN

(11) **EP 2 293 155 B1**
(45) Date de publication et mention de la délivrance du brevet: **01.08.2012**
(21) Numéro de dépôt: 09305818.8
(22) Date de dépôt: 07.09.2009
(51) Int. Cl.: G04B 19/06, G04B 37/00, G04B 45/02

(54) **Montre comportant un fond de cadran escamotable permettant de rendre visible ou de masquer un mécanisme d'horlogerie**
Uhr, die einen versenkbaren Ziffernblattboden umfasst, mit dem sich ein Uhrmechanismus zeigen oder verbergen lässt
Watch comprising a retractable dial face which can display or conceal a clockwork mechanism

(43) Date de publication de la demande: 09.03.2011
(73) Titulaire: Fourdrinier, Vincent, 2441 Luxembourg (LU)
(72) Inventeur: Fourdrinier, Vincent, 2441 Luxembourg (LU)
(74) Mandataire: De Souza, Paula

(56) Documents cités:
- WO-A2-2006/077240
- DE-A1- 19 501 322
- DE-U1- 9 108 744
- FR-A- 405 153
- US-B1- 6 262 947

## Description

La présente invention concerne un boîtier de montre comportant au moins un verre supérieur, un fond, des bords avant et arrière adaptés pour être reliés à un bracelet, et des bords latéraux.

De nombreux modèles de montres existent dans le domaine de l'horlogerie et/ou de la joaillerie. De nombreuses tendances également, comme celle de voir le mécanisme d'horlogerie sous le dispositif d'affichage du temps écoulé (aiguilles ou autres moyens). Cela est d'autant plus vrai dans le domaine des montres dites « haut de gamme », où le savoir-faire du maître horloger peut ainsi être mis en valeur, par exemple par un fond de cadran localement ou entièrement transparent sous lequel il est possible de distinguer les engrenages, tourbillons, arbres de rotation, ainsi que leurs mouvements respectifs. Dans certains modèles, le fond du cadran lui-même est constitué par la surface (ou étage) supérieur du mécanisme d'horlogerie.

Ces montres présentent donc un aspect particulier en ce que la mécanique, c'est-à-dire que son « coeur » est visible, souvent de manière très détaillée.

Or, plus le mécanisme sera visible et complexe, plus il sera difficile de lire l'heure ou d'autres informations (date, phase de la lune) car les engrenages créeront une sorte de motif.

La conception du mécanisme d'horlogerie, souvent d'une incroyable complexité, nécessite également de prendre en compte le fait qu'il sera visible, ce qui peut modifier notablement son architecture. Ainsi, le maître horloger peut préférer montrer telle ou telle pièce ou mouvement pour des raisons techniques afin d'illustrer son savoir faire, alors que si le mécanisme avait été entièrement masqué, il l'aurait sans doute conçu différemment, de manière plus classique et plus simple par exemple, sans cette contrainte imposée qui peut devenir coûteuse.

Un but de la présente invention est donc de résoudre les problèmes cités précédemment à l'aide d'une solution simple à fabriquer, ergonomique, facile à utiliser et fiable.

Le document WO 2006/077240 divulgue le préambule de la revendication 1. La présente invention a pour objet une montre selon la revendication 1 annexée.

Selon des modes de réalisation préférés, la montre selon la présente invention comprend l'une au moins des caractéristiques suivantes :
- dans la seconde position, les lamelles s'escamotent entre le mécanisme d'horlogerie et le fond du boîtier ;
- chaque lamelle est montée est guidée de manière coulissante, au niveau de deux extrémités longitudinales opposées, dans deux glissières principales parallèles pour passer de la première position à la seconde position, et inversement ;
- chaque lamelle comporte, au niveau de ses extrémités longitudinales opposées, deux tenons coaxiaux formant un axe de pivotement de chaque lamelle sur elle-même et adaptés pour être insérés dans les glissières principales de guidage afin de permettre le déplacement par glissement de chaque lamelle le long desdites glissières ;
- les glissières principales décrivent chacune une boucle ovale fermée et sont ménagées dans un côté intérieur ou extérieur respectif de deux bords parallèles ;
- des guides intermédiaires sont prévus entre les côtés parallèles où sont ménagés les glissières principales pour supporter et permettre le glissement de lamelles écourtées s'étendant entre une glissière principale et un guide ;
- chaque guide intermédiaire supporte un indicateur d'information tel qu'une aiguille, par exemple pour une fonction chronographe, un indicateur de la phase lunaire ou un afficheur de date ;
- les lamelles sont réparties en plusieurs groupes distincts se jouxtant sensiblement au niveau d'un axe d'entraînement d'aiguilles dans la première position et s'écartant l'un de l'autre par rapport audit axe pour passer de la première à la seconde position ;
- les groupes de lamelles sont mobiles dans des directions opposées orientées selon l'allongement du bracelet pour passer de la première position à la seconde position, et inversement ;
- les groupes de lamelles sont mobiles dans des directions opposées orientées selon une direction perpendiculaire à l'allongement du bracelet pour passer de la première position à la seconde position, et inversement ;
- le montre présente deux groupes identiques de lamelles, la lamelle de chaque groupe située la plus proche de l'axe d'entraînement des aiguilles présentant une encoche entourant ledit l'axe en position fermée des lamelles ;
- les lamelles sont entraînées par des moyens mécaniques accessibles depuis l'extérieur du boîtier ;
- les moyens d'entraînement comprennent des engrenages et une molette de manipulation ;
- les moyens d'entraînement comportent :
- deux arbres transversaux parallèles disposés respectivement proche des bords avant et arrière et munis de premiers engrenages internes entraînant les lamelles, et
- des seconds engrenages externes disposés le long d'un bord latéral et reliés d'une part auxdits arbres et d'autre part à la molette de manipulation ;
- les premiers engrenages présentent des logements adaptés pour recevoir les tenons des lamelles ; et
- la montre comporte des seconds moyens escamotables placés sous les premiers moyens formant le fond de cadran et pouvant passer d'une première position dans laquelle ils sont fermés et masquent partiellement le mécanisme d'horlogerie tout en dévoilant au moins une partie du dit mécanisme, à une seconde position dans laquelle ils sont ouvert et laissent apparaître l'intégralité du mécanisme d'horlogerie depuis l'extérieur du boîtier.

L'invention va maintenant être décrite plus en détail en référence à des modes de réalisation particuliers donnés à titre d'illustration uniquement et représentés sur les figures annexées dans lesquelles :
- la figure 1 est une vue en perspective d'une montre comportant un boîtier conforme à la présente invention ;
- la figure 2 est une vue de dessus du boîtier de la figure 1, avec un dispositif de masquage d'un mécanisme d'horlogerie en position fermée ;
- la figure 3 est une vue de côté de la figure 3 ;
- la figure 4 est une vue d'un autre côté de la figure 3 ;
- la figure 5 est une troisième vue d'un autre côté de la figure 3 ;
- la figure 6 est une vue en perspective éclatée d'un dispositif de commande de lamelles de masquage du mécanisme d'horlogerie ;
- les figures 7 à 13 sont des vues en perspective décrivant différentes étapes de déplacement des lamelles entre une position fermée masquant le mécanisme d'horlogerie et une position ouverte exposant le mécanisme d'horlogerie ;
- les figures 14 à 20 sont d'autres vues en perspective décrivant différentes étapes de déplacement des lamelles entre une position fermée masquant le mécanisme d'horlogerie et une position ouverte exposant le mécanisme d'horlogerie ;
- les figures 21 à 27 sont des vues de côté décrivant différentes étapes de déplacement des lamelles entre une position fermée masquant le mécanisme d'horlogerie et une position ouverte exposant le mécanisme d'horlogerie ;
- les figures 28 à 31 sont des vues en perspective d'une première variante de réalisation ;
- la figure 32 est une vue en perspective représentant une deuxième variante de réalisation ;
- les figures 33 et 34 sont des vues en perspective représentent une troisième variante de réalisation.

Une montre 1 comportant un boîtier 10 conforme à la présente invention est représentée sur les figures 1 à 34.

Conformément par exemple aux figures 1 à 3, ce boîtier 10 comporte au moins un verre supérieur 11, un fond 12, des bords avant et arrière 13 adaptés pour être reliés à un bracelet 14 et des bords latéraux 15.

Le boîtier 10 est creux et renferme au moins, entre le verre supérieur 11, le fond 12 et l'ensemble des bords 13 et 15, un mécanisme d'horlogerie 20 (voir figure 31 notamment), alimenté par une source d'énergie (non représentée), notamment mécanique ou électrique. Le boîtier 10 contient également des moyens 22 d'indication du temps qui s'écoule, tels que des aiguilles, reliés au mécanisme d'horlogerie 20 par un arbre 23 et indiquant notamment les heures et les minutes. Ces aiguilles 22 sont placées au-dessus d'un fond de cadran 30 mobile et escamotable qui va être détaillée ci-après en relation avec les figures 6 à 34.

Ainsi, comme cela est visible sur la figure 6 qui illustre un premier mode de réalisation de la présente invention, le fond de cadran 30 est constitué de lamelles allongées 31 pivotantes parallèles entre elles.

Plus précisément, le fond de cadran 30 comporte deux ensembles de lamelles 31 montées et guidée de manière coulissante, au niveau de deux extrémités longitudinales opposées 31a, dans deux glissières principales parallèles 40 ménagées dans les bords latéraux 15 et décrites plus en détail ultérieurement.

Comme cela est représenté sur la figure 6, chaque lamelle 31 comporte, au niveau de ses extrémités longitudinales opposées 31a, des tenons coaxiaux 31b. Ces tenons 31b forment ensemble un axe de pivotement sur elle-même de chaque lamelle 31 et sont adaptés pour être insérés dans les glissières principales de guidage 40 afin de permettre le déplacement par glissement de chaque lamelle 31 le long desdites glissières 40.

En effet, comme cela est représenté sur les figures 7 à 13,14 à 20 et 21 à 27, les deux ensembles de lamelles 31 formant le fond de cadran 30 mobile sont adaptés pour passer d'une première position extrême fermée (voir figures 1, 7, 14 et 21) dans laquelle lesdites lamelles 31 forment, disposées côte-à-côte, ledit fond de cadran 30 et masquent entièrement le mécanisme d'horlogerie 20 à une seconde position extrême ouverte dans laquelle lesdites lamelles 31 sont escamotés pour laisser apparaître au moins une partie du mécanisme d'horlogerie 20 depuis l'extérieur du boîtier (voir figures 13, 20 et 27).

Ainsi, dans la seconde position extrême, les lamelles 31 s'escamotent entre le fond du boîtier 12 et le mécanisme d'horlogerie 20 pour laisser apparaître celui-ci sous le verre 11 de la montre, sous les aiguilles 22 (voir également figure 31).

Dans la position fermée du cadran 30, les deux ensembles de lamelles 31 se jouxtent sensiblement au niveau de l'axe d'entraînement 23 des aiguilles 22. A cet effet, la lamelle 31 de chaque groupe située la plus proche de cet axe d'entraînement 23 présente une encoche 31c entourant ledit axe 23 en position fermée du cadran 30.

Comme cela est visible notamment sur les figures 6 à 13 et 28 à 32, les glissières 40 décrivent chacune une boucle ovale et sont ménagées dans un côté intérieur respectif des deux bords parallèles latéraux 15. Ainsi, dans ce mode de réalisation, les lamelles 31 se déplacent dans des directions opposées orientées selon l'allongement du bracelet 14 pour passer de la première position à la seconde position, et inversement, c'est-à-dire selon une ligne imaginaire reliant les chiffres 6 et 12 du fond de cadran 30.

Afin de permettre le déplacement des lamelles 31 pour passer d'une position à l'autre, en passant par toutes les positions intermédiaires (figures 8 à 12, 15 à 19 et 22 à 26 par exemple), ces dernières sont entraînées par des moyens mécaniques 50 accessibles depuis l'extérieur du boîtier 10.

En particulier, comme cela est notamment visible sur les figures 6 et 21 à 27, les moyens d'entraînement 50 comprennent des engrenages 51 et une molette de manipulation 52 accessible depuis un bord latéral 15 du boîtier 10.

Plus précisément, les moyens d'entraînement 50 comportent deux arbres transversaux parallèles 53 disposés respectivement proche des bords avant et arrière 13 du boîtier 10 et munis de premiers engrenages internes 51a entraînant les tenons 31b des lamelles 31, et des seconds engrenages externes 51b disposés le long d'un bord latéral 15 et reliés d'une part auxdits arbres 53 et d'autre part à la molette de manipulation 52.

Ainsi, en tournant la molette 52 dans un premier sens F1, l'utilisateur agit sur les engrenages externes 51b qui agissent eux-mêmes sur les engrenages internes 51a fixés sur les arbres 53. Les tenons 31b étant en prise directe avec des creux 55 ménagés dans les engrenages internes 51a, les lamelles 31 sont entraînées et coulissent dans les glissières 40 pour découvrir de plus en plus le mécanisme d'horlogerie 20, conformément aux figures 7 à 27. De même, en tournant la molette 52 dans un second sens F2 inverse du sens F1, le sens de rotation des engrenages internes 51a s'inverse et ces derniers entraînent les lamelles 31 à revenir dans la position fermée illustrée par les figures 1, 7, 14, 21 et 28 pour masquer le mécanisme d'horlogerie 20.

Cette manipulation est simple, rapide et fiable. L'ajout des moyens d'entraînement 50 ne nuit aucunement à l'esthétique de la montre 1 dès lors qu'ils sont pour la majorité cachés et que seule la molette 52, qui est conçue pour ressembler à une molette normale de réglage de l'heure et de remonté mécanique du mécanisme d'horlogerie 20, est apparente sur un bord latéral 15.

Selon la variante de réalisation des figures 28 à 31, la montre 1 comporte un second ensemble de lamelles 131 disposées sous le premier ensemble de lamelles 31 composant le fond de cadran 30. Ces secondes lamelles 131 se déplacent par glissement dans des glissières 140 ménagées dans les côtés latéraux 15, ces secondes glissières ovales étant parallèles et s'imbriquant dans les premières glissières 40 de manière coaxiales, chaque ensemble de lamelles 31 ou 131 coulissant dans une paire de glissières se faisant face.

Comme cela est visible sur la figure 28 dans laquelle le fond de cadran 30 commence à s'escamoter, le second ensemble de lamelle 131 parallèle au premier est visible et permet de voir d'autres parties 21 du mécanisme d'horlogerie masquée initialement par les premières lamelles 31.

La figure 29 illustre la position dans laquelle toutes les lamelles 31 du fond de cadran 30 sont escamotées, laissant apparaître les parties 21 du mécanisme d'horlogerie, par exemple une structure complexe d'engrenages et des compteurs de type chronographe.

La figure 30 illustre une position intermédiaire dans laquelle les secondes lamelles 131 commencent à s'escamoter en laissant apparaître le mécanisme d'horlogerie 20.

La figure 31 illustre une position dans laquelle les premières et secondes lamelles 31 et 31 sont respectivement totalement escamotées pour laisser apparaître l'intégralité du mécanisme d'horlogerie, y compris les parties 21 déjà visibles sur les figures 29 et 30.

Selon la variante de réalisation de la figure 32, les glissières 31 sont ménagées dans les bords avant et arrière 13 de sorte qu'elles sont mobiles dans des directions opposées orientées perpendiculairement à l'allongement du bracelet 14 pour passer de la première position à la seconde position, et inversement. En pratique, cette direction relie les chiffres 3 et 9 du cadran d'affichage et non plus les chiffres 6 à 12 comme précédemment. Le mécanisme 50 est similaire à celui décrit en relation avec la figure 6, à la différence qu'il est disposé sur les bords avant et arrière 13.

Les figures 33 et 34 illustrent une variante de réalisation dans laquelle la montre comporte un premier ensemble de lamelles 312 similaire à celles des figures précédentes, et un second ensemble de lamelles 231 réparties en quatre groupes coulissant de préférence simultanément mais guidés par des guides intermédiaires 140 portant par exemple des aiguilles 222. Les lamelles 213 de deux groupes se jouxtant sont également séparées par une petite fente pour permettre leur passage de part et d'autres des axes des aiguilles 222.

Il va de soi que la description détaillée de l'objet de l'Invention, donnée uniquement à titre d'illustration, ne constitue en aucune manière une limitation, les équivalents techniques étant également compris dans le champ de la présente invention qui est définie par les revendications annexées.

Ainsi le mécanisme de commande des lamelles peut être remplacé par exemple par des courroies et des poulies, par gâchette ou par une couronne.

Il est envisageable de disposer également un ensemble de lamelles sur l'extérieur du boîtier de montre, par-dessus le verre, pour obturer/révéler le mécanisme d'horlogerie de la même façon qu'avec le(s) ensemble(s) de lamelles 31 et 131 décrits précédemment.

## Revendications

1. Montre (1) comportant un boîtier (10) comportant au moins un verre supérieur (11), un fond (12), des bords avant et arrière (13) adaptés pour être reliés à un bracelet (14) et des bords latéraux (15), ledit boîtier (10) étant creux et renfermant au moins, entre le verre supérieur (11), le fond (12) et l'ensemble des bords (13, 14) :
- un mécanisme d'horlogerie (20 ; 21), alimenté par une source d'énergie, notamment mécanique ou électrique,
- des moyens (22) d'indication du temps qui s'écoule, tels que des aiguilles, reliés au mécanisme d'horlogerie (20 ; 21) et indiquant notamment les heures et les minutes, et
- un fond de cadran (30) disposé entre le mécanisme d'horlogerie (20 ; 21) et les moyens (22) d'indication du temps qui s'écoule, ledit fond de cadran (30) étant escamotable et comportant des éléments articulés (31 ; 131 ; 231) mobiles entre :
- une première position fermée dans laquelle lesdits éléments (31 ; 131 ; 231) forment, disposés côte-à-côte, ledit fond de cadran (30) et masquent entièrement le mécanisme d'horlogerie (20 ; 21), et
- une seconde position ouverte dans laquelle lesdits éléments (31 ; 131 ; 231) sont escamotés pour laisser apparaître au moins une partie du mécanisme d'horlogerie (20 ; 21) depuis l'extérieur du boîtier, notamment au travers du verre (11), sous les moyens (22) d'indications du temps qui s'écoule,
**caractérisé en ce que** les éléments articulés constituant le fond de cadran (30) sont des lamelles longilignes pivotantes (31 ; 131; 231) parallèles entre elles.

2. Montre selon la revendication 1, **caractérisé en ce que**, dans la seconde position, les lamelles (31 131 ; 231) s'escamotent entre le mécanisme d'horlogerie (20 ; 21) et le fond du boîtier (12) .

3. Montre selon la revendication 1 ou 2, **caractérisé en ce que** chaque lamelle (31 ; 131 ; 231) est montée et guidée de manière coulissante, au niveau de deux extrémités longitudinales opposées (31a), par des glissières parallèles (40 ; 140) pour passer de la première position à la seconde position, et inversement.

4. Montre selon la revendication 3, **caractérisé en ce que** chaque lamelle (31 ; 131 ; 231) comporte, au niveau de ses extrémités longitudinales opposées (31a), deux tenons coaxiaux (31b) formant un axe de pivotement de chaque lamelle sur elle-même et adaptés pour être insérés dans les glissières de guidage (40 ; 140) afin de permettre le déplacement par glissement de chaque lamelle le long desdites glissiéres.

5. Montre selon le revendication 4, **caractérisé en ce que** les glissières (40 ; 140) décrivent chacune une boucle ovale fermée et sont ménagées dans un côté intérieur ou extérieur respectif de deux bords parallèles (13; 15).

6. Montre selon la revendication 4 ou 5, **caractérisé en ce que** des guides intermédiaires (240) sont prévus entre les bords parallèles (13 ; 15) où sont ménagés les glissières principales (40 ; 140) pour supporter et permettre la glissement de lamelles écourtées (231) s'étendant entre une glissière (40 ; 140) et un guide (240)

7. Montre selon la revendication 6, **caractérisé en ce que** chaque guide intermédiaire (240) supporte un indicateur d'information tel qu'une aiguille (222), par exemple pour une fonction chronographe, un indicateur de la phase lunaire ou un afficheur de date.

8. Montre selon l'une quelconque des revendications précédentes, **caractérisé en ce que** les lamelles (31 ; 131 ; 231) sont réparties en plusieurs groupes distincts se jouxtant sensiblement au niveau d'un axe (23) d'entraînement d'aiguilles (22 ; 222) dans la première position et agencés pour s'écarter l'un de l'autre par rapport audit axe pour passer de la première à la seconde position.

9. Montre selon la revendication 8, **caractérisé en ce que** les groupes de lamelles (31; 131 ; 231) sont agencés pour être mobiles dans des directions opposées orientées selon l'allongement du bracelet (14) pour passer de la première position à la seconde position, et inversement.

10. Montre selon la revendication 8, **caractérisé en ce que** les groupes de lamelles (31; 131; 231) sont agencés pour être dans des directions opposées orientées selon une direction perpendiculaire à l'allongement du bracelet (14) pour passer de la première position à la seconde position, et inversement.

11. Montre selon la revendication 9 ou 10, **caractérisé en ce qu'**elle présente deux groupes identiques de lamelles (31 ; 131), la lamelle de chaque groupe située la plus proche de l'axe (23) d'entraînement des aiguilles présentant un encoche (31c) entourant ledit l'axe (23) en position fermée des lamelles.

12. Montre selon l'une quelconque des revendications précédentes, **caractérisé en ce que** les lamelles (31 ; 131 ; 231) sont agencées pour être entraînées par des moyens mécaniques (50) accessibles depuis l'extérieur du boîtier (10).

13. Montre selon la revendication 12, **caractérisé en ce que** les moyens d'entraînement (50) comprennent des engrenages (51a, 51b) et une molette de manipulation (52).

14. Montre selon la revendication 13, **caractérisé en ce que** les moyens d'entraînement (50) comportent :
- deux arbres transversaux (53) parallèles disposés respectivement proche des bords avant et arrière (13) et munis de premiers engrenages internes (51a) entraînant les lamelles (31 ; 131 ; 231), et
- des seconds engrenages externes (51b) disposés le long d'un bord latéral (15) et reliés d'une part auxdits arbres (53) et d'autre part à la molette de manipulation (52).

15. Montre selon la revendication 14 et l'une quelconque des revendications 5 à 12 quand elle dépend de la revendication 4, **caractérisé en ce que** les premiers engrenages (51a) présentent des logements (55) adaptés pour recevoir les tenons (31b) des lamelles.

16. Montre selon l'une quelconque des revendications précédentes, **caractérisé en ce qu'**elle comporte des seconds moyens escamotables (131) placés sous les premiers moyens (31) formant le fond de cadran (30) et pouvant passer d'une première position dans laquelle ils sont fermés et masquent partiellement le mécanisme d'horlogerie (20), tout en dévoilant au moins une partie (21) dudit mécanisme, à une seconde position dans laquelle ils sont ouverts et laissent apparaître l'intégralité du mécanisme d'horlogerie (20 ; 21) depuis l'extérieur du boîtier.

## Claims

1. A watch (1) comprising a case (10) comprising at least an upper glass (11), a back (12), front and rear edges (13) adapted to be connected to a strap (14) and lateral edges (15), said case (10) being hollow and enclosing at least, between the upper glass (11), the back (12) and all of the edges (13, 14):
- a clockwork (20; 21) powered by an energy source, in particular a mechanical or electrical energy source,
- means (22) for indicating elapsed time, such as hands, connected to the clockwork (20; 21) and indicating, in particular, hours and minutes, and
- a dial plate (30) disposed between the clockwork (20; 21) and the means (22) for indicating elapsed time, said dial plate (30) being retractable and comprising hinged elements (31; 131; 231) movable between:
- a first, closed position in which said elements (31; 131; 231), disposed side by side, form the said dial plate (30) and entirely conceal the clockwork (20; 21), and
- a second, open position in which said elements (31; 131; 231) are retracted in order to reveal at least part of the clockwork (20; 21) from the exterior of the case, in particular through the glass (11), below the means (22) for indicating elapsed time,
**characterised in that** the hinged elements forming the dial plate (30) are parallel pivoting elongated strips (31; 131; 231).

2. A watch according to claim 1, **characterised in that**, in the second position, the strips (31; 131; 231) are retracted between the clockwork (20; 21) and the back (12) of the case.

3. A watch according to claim 1 or claim 2, **characterised in that** each strip (31; 131; 231) is slidably mounted and guided at two opposing longitudinal ends (31a) by means of parallel slideways (40; 140) in order to move from the first position to the second position and vice versa.

4. A watch according to claim 3, **characterised in that** each strip (31; 131; 231) is provided at its opposing longitudinal ends (31a) with two coaxial studs (31b) forming pivot axes for each strip and adapted to be inserted into the slideways (40; 140) in order to allow for the sliding displacement of each strip along said slideways.

5. A watch according to claim 4, **characterised in that** the slideways (40; 140) each describe a closed oval loop and are formed respectively on the inside and the outside of two parallel edges (13; 15).

6. A watch according to claim 4 or claim 5, **characterised in that** intermediate guides (240) are provided between the parallel edges (13; 15) in which the main slideways (40; 140) are formed in order to support and allow for the sliding of shortened strips (231) extending between a slideway (40; 140) and a guide (240).

7. A watch according to claim 6, **characterised in that** each intermediate guide (240) supports an information indicator such as a hand (222), e.g. for a chronograph function, a lunar phase indicator or a date display.

8. A watch according to any one of the preceding claims, **characterised in that** the strips (31; 131; 231) are distributed in several distinct groups adjoining one another substantially at a spindle (23) for driving the hands (22; 222) in the first position and adapted to move apart from one another in relation to the said spindle in order to move from the first position to the second position.

9. A watch according to claim 8, **characterised in that** the groups of strips (31; 131; 231) are adapted to be movable in opposing directions oriented along the length of the strap (14) in order to move from the first position to the second position and vice versa.

10. A watch according to claim 8, **characterised in that** the groups of strips (31; 131; 231) are adapted to be movable in opposing directions oriented in a direction perpendicular to the length of the strap (14) in order to move from the first position to the second position and vice versa.

11. A watch according to claim 9 or claim 10, **characterised in that** it has two identical groups of strips (31; 131), the strip of each group situated closest to the spindle (23) for driving the hands having a notch (31c) surrounding said spindle (23) in the closed position of the strips.

12. A watch according to any one of the preceding claims, **characterised in that** the strips (31; 131; 231) are adapted to be driven by mechanical means (50) accessible from the exterior of the case (10).

13. A watch according to claim 12, **characterised in that** the drive means (50) comprise gears (51a, 51b) and a crown (52).

14. A watch according to claim 13, **characterised in that** the drive means (50) comprise:
- two parallel transverse shafts (53) disposed close to the front and rear edges (13), respectively, and provided with first internal gears (51a) driving the strips (31; 131; 231), and
- second external gears (51b) disposed along one lateral edge (15) and connected, on the one hand, to said shafts (53) and, on the other hand, to the crown (52).

15. A watch according to claim 14 and any one of claims 5 to 12 when it is dependent on claim 4, **characterised in that** the first gears (51a) have housings (55) adapted to receive the studs (31 b) of the strips.

16. A watch according to any one of the preceding claims, **characterised in that** it comprises second retractable means (131) which are disposed below the first means (31) forming the dial plate (30) and can move from a first position in which they are closed and partially conceal the clockwork (20) while uncovering at least part (21) of the said clockwork to a second position in which they are open and reveal the entire clockwork (20; 21) from the exterior of the case.

## Patentansprüche

1. Uhr (1) mit einem Gehäuse (10), umfassend: wenigstens ein oberes Glas (11), einen Boden (12), zur Befestigung eines Armband (14) vorgesehene vordere und hintere Ränder (13) und seitliche Ränder (15), wobei das genannte Gehäuse (10) hohl ist und zwischen dem oberen Glas (11), dem Boden (12) und allen Rändern (13, 14) umschließt:
- ein Uhrenwerk (20 ; 21), gespeist durch eine insbesondere mechanische oder elektrische Energiequelle,
- Einrichtungen (22), etwa Zeiger, zur Anzeige der verfließenden Zeit, die mit dem Uhrwerk (20 ; 21) verbunden sind und insbesondere die Stunden und die Minuten anzeigen, und
- einen Ziffernblattboden (30) zwischen dem Uhrwerk (20 ; 21) und den Anzeigeeinrichtungen der verfließenden Zeit, wobei der genannte Ziffernblattboden (30) versenkbar ist und gelenkige Elemente (31 ; 131 ; 231) umfasst, beweglich zwischen:
- einer ersten, geschlossenen Position, in der die genannten Elemente (31 ; 131 ; 231), Seite an Seite angeordnet, den genannten Ziffernblattboden (30) bilden und das Uhrwerk (20 ; 21) völlig verdecken, und
- einer zweiten, offenen Position, in der die genannten Elemente (31 ; 131 ; 231) versenkt sind, so dass von außerhalb des Gehäuses wenigstens ein Teil des Uhrwerks (20 ; 21) sichtbar ist, unter den Anzeigeeinrichtungen (22) der verfließenden Zeit, insbesondere durch das Glas (11) hindurch,
**dadurch gekennzeichnet, dass** die den Ziffernblattboden (30) bildenden gelenkigen Elemente langgliedrige versenkbare, zueinander parallele Lamellen sind (31 ; 131 ; 231).

2. Uhr nach Anspruch 1, **dadurch gekennzeichnet, dass** in der zweiten Position die Lamellen (31 ; 131 ; 231) zwischen dem Uhrwerk (20 ; 21) und dem Gehäuseboden (12) versenkt sind.

3. Uhr nach Anspruch 1 oder 2, **dadurch gekennzeichnet, dass** jede Lamelle (31 ; 131 ; 231) verschiebbar montiert ist und durch parallele Führungs- bzw. Gleitschienen (40 ; 140) geführt wird, um aus der ersten Position in die zweite Position, und umgekehrt, überzugehen.

4. Uhr nach Anspruch 3, **dadurch gekennzeichnet, dass** jede Lamelle (31 ; 131 ; - 231) an ihren entgegengesetzten Enden (31 a) zwei koaxiale Zapfen (31 b) umfasst, dank denen jede Lamelle um sich selbst schwenkbar ist und die angepasst sind, um in die Führungsschienen (40 ; 140) eingesetzt zu werden, so dass jede Lamelle längs der genannten Führungsschienen gleitend verschoben werden kann.

5. Uhr nach Anspruch 4, **dadurch gekennzeichnet, dass** jede der Führungsschienen (40 ; 140) eine geschlossene ovale Schleife bildet und dass sie jeweils in eine Innen- oder Außenseite von zwei parallelen Rändern (13 ; 15) eingearbeitet sind.

6. Uhr nach Anspruch 4 oder 5, **dadurch gekennzeichnet, dass** zwischen den parallelen Rändern (13 ; 15) Zwischenführungen (240) vorgesehen sind, wo die Hauptführungsschienen (40 ; 140) eingearbeitet sind, um das Gleiten von gekürzten Lamellen (231) zu unterstützen und zu verbessern, die sich zwischen einer Führungsschiene (40 ; 140) und einer Führung (240) erstrecken.

7. Uhr nach Anspruch 6, **dadurch gekennzeichnet, dass** jede Zwischenführung (240) einen Informationsindikator, etwa einen Zeiger (222), umfasst, zum Beispiel für eine chronographische Funktion, einen Mondphasenanzeiger oder eine Datumsanzeige.

8. Uhr nach einem der vorhergehenden Ansprüche, **dadurch gekennzeichnet, dass** die Lamellen (31 ; 131 ; 231) auf mehrere unterschiedliche Gruppen verteilt sind, die in der ersten Position im Wesentlichen in Höhe einer Antriebsachse (23) von Zeigern (22 ; 222) aneinanderstoßen, und die sich um von der ersten Position in die zweite überzugehen, voneinander entfernen, bezogen auf die genannte Achse.

9. Uhr nach Anspruch 8, **dadurch gekennzeichnet, dass** die Lamellengruppen (31 ; 131 ; 231) so konzipiert sind, dass sie in entgegengesetzten, gemäß der Ausdehnung des Armbands (14) orientierten Richtungen beweglich sind, um von der ersten Position in die zweite überzugehen, um umgekehrt.

10. Uhr nach Anspruch 8, **dadurch gekennzeichnet, dass** die Lamellengruppen (31 ; 131 ; 231) so konzipiert sind, dass sie in entgegengesetzten Richtungen gemäß einer zur Ausdehnung des Armbands (14) senkrecht orientierten Richtung beweglich sind, um von der ersten Position in die zweite überzugehen, um umgekehrt.

11. Uhr nach Anspruch 9 oder 10, **dadurch gekennzeichnet, dass** sie zwei identische Gruppen von Lamellen (31 ; 131) aufweist, wobei die am nächsten bei der Zeigerantriebsachse (23) befindliche Lamelle jeder Gruppe eine in der geschlossenen Position der Lamellen die genannte Achse (23) umgebende Kerbe (31 c) aufweist.

12. Uhr nach einem der vorhergehenden Ansprüche, **dadurch gekennzeichnet, dass** die Lamellen (31 ; 131 ; 231) von mechanischen Einrichtungen (50) angetrieben werden, die von der Außenseite des Gehäuses (10) zugänglich sind.

13. Uhr nach Anspruch 12, **dadurch gekennzeichnet, dass** die Antriebseinrichtungen (50) Getrieberäder (51 a, 51 b) und ein Betätigungsrädchen (52) umfassen.

14. Uhr nach Anspruch 13, **dadurch gekennzeichnet, dass** die Antriebseinrichtungen (50) umfassen:
- zwei parallele Querwellen (53), jeweils nahe dem vorderen und dem hinteren Rand (13) angeordnet und ausgerüstet mit ersten die Lamellen (31 ; 131 ; 231) antreibenden inneren Getrieberädern (51 a), und
- zweiten äußeren Getrieberädern (51b), angeordnet längs eines Seitenrands (15) und verbunden einerseits mit den genannten Wellen (53) und andererseits mit dem Betätigungsrädchen (52).

15. Uhr nach Anspruch 14 und einem der Ansprüche 5 bis 12, wenn er von dem Anspruch 4 abhängt, **dadurch gekennzeichnet, dass** die ersten Getrieberäder (51a) Sitze (55) für die Zapfen (31 b) der Lamellen aufweisen.

16. Uhr nach einem der vorhergehenden Ansprüche, **dadurch gekennzeichnet, dass** sie zweite versenkbare Einrichtungen (131) umfasst, angeordnet unter den den Ziffernblattboden (30) bildenden ersten Einrichtungen (31), die aus einer ersten Position, in der sie geschlossen sind und das Uhrwerk (20) partiell verdecken aber dabei wenigstens einen Teil (21) des genannten Uhrwerks enthüllen, übergehen können in eine zweite Position, in der sie geöffnet sind und die Gesamtheit des Uhrwerks (20 ; 21) von der Außenseite des Gehäuses zu sehen ist.
